# EUROPÄISCHE PATENTSCHRIFT

(11) **EP 2 779 328 B1**
(45) Veröffentlichungstag und Bekanntmachung des Hinweises auf die Patenterteilung: **08.03.2017**
(21) Anmeldenummer: 14170875.0
(22) Anmeldetag: 20.04.2012
(51) Int. Cl.: H01R 43/16, H01R 43/20

(54) **Verfahren und Vorrichtung zur Herstellung eines Steckers**
Method and device for producing a connector
Procédé et dispositif de fabrication d'un connecteur

(43) Veröffentlichungstag der Anmeldung: 17.09.2014
(62) Teilanmeldung aus: 12164968.5
(73) Patentinhaber: Schleuniger Holding AG, 3608 Thun (CH)
(72) Erfinder: Petermann, Manfred, 6033 Buchrain (CH); Messina, Camelo, 6340 Baar (CH); Knuchel, Walter, 8624 Grüt (CH)
(74) Vertreter: Patentbüro Paul Rosenich AG

(56) Entgegenhaltungen:
- DE-A1- 2 802 991
- DE-A1- 4 010 349
- DE-A1-102010 039 314
- JP-A- 2000 077 152
- JP-A- 2007 287 539
- US-A- 4 849 743
- US-A- 5 414 925

## Beschreibung

Die Erfindung betrifft eine Verfahren zur Herstellung eines Steckers nach dem Oberbegriff des Anspruchs 1 und eine Steckerfertigungsvorrichtung nach dem Oberbegriff des Anspruchs 12.

Am Markt besteht hoher Bedarf an Steckern, deren Steckerkontakte in Bezug auf das vom Stecker abgehende Kabel um etwa 90° geneigt sind. Das Herstellen derartiger Stecker an einem Kabel ist jedoch mit Schwierigkeiten verbunden.

Das Einbringen von länglichen Kontakten mit z.B. um 90° gebogener Längsachse in ein Steckergehäuse ist ein arbeits- und zeitaufwendiger Vorgang. Dieser Vorgang wird zusätzlich erschwert, wenn die Kontakte in Form von Crimp-Kontakten bereits an den Leitungsenden eines Kabels befestigt sind. Eine zuverlässige Automatisierung mit reproduzierbaren Ergebnissen konnte bislang nicht erreicht werden.

Die US 6,332,814 B2 offenbart Stecker, bei denen Crimp-Kontakte von hinten in ein Steckergehäuse eingeschoben werden. Wie aus Fig. 6 ersichtlich wird ein Überstand im vorderen Bereich eines Crimp-Kontaktes mit einem Biegewerkzeug, das durch eine Zugangsöffnung ins Innere des Gehäuses gelangt, umgebogen. Das Biegen erfolgt hier quer zur Längsachse des Crimp-Kontaktes. Der Zweck dieser Methode besteht darin, den Crimp-Kontakt innerhalb des Gehäuses zu fixieren und ein Herausziehen zu verhindern. Bei dieser Druckschrift handelt es sich nicht um die eingangs erwähnte Art von 90°- Steckern.

Die US 6,017,224 A offenbart ein Steckergehäuse, in das ein Kontakt eingeführt wird. Das Biegen des Kontaktes erfolgt durch ein linear bewegbares Werkzeug, wenn Teile des Kontaktes im Gehäuse untergebracht sind. Die Schwierigkeit, einen solchen Vorgang zu automatisieren, bestehen darin, dass der Kontakt von einer Seite in das Gehäuse eingeschoben wird und von der anderen Seite des Gehäuses her gebogen wird. Das Herstellen eines derartigen Steckers an einem vorgefertigten Kabel ist nicht möglich.

In der US 7,124,506 B2 wird ein Kontakt in ein Gehäuse eingeschoben und eingeklemmt.

Die JP 8-195240 A offenbart eine Methode, Crimp-Kontakte im Steckergehäuse an die Leitungen zu befestigen. Die Crimp-Kontakte werden dabei vor dem Crimpen in das Gehäuse gelegt.

Die JP2007287539 offenbart eine Vorrichtung zum Biegen von Kontakten eines vorgefertigten Steckers. Dabei wird das Gehäuse des Steckers fixiert und eine Biegeform fährt über das hintere Ende der Kontakte. Das Biegen erfolgt dadurch, dass die Biegeform zusammen mit dem hinteren Teil des Kontaktes nach oben verschwenkt wird, wodurch Kontakte entstehen, die um einen rechten Winkel gebogen sind.

Die JP2000077152 offenbart ein Verfahren zum Biegen von aus einem Steckergehäuse herausragenden Kontakten. Die Enden der Kontakte werden durch einen Greifer gehalten, während der Greifer um 90° nach oben verschwenkt wird. Das Steckergehäuse bleibt dabei stationär.

Die Fertigung von Steckern, die gebogene Kontakte beherbergen, wird dadurch erschwert, dass die Kontakte und das Gehäuse in der Regel sehr klein sind. Vorgebogene Kontakte auf die Adern eines Kabels zu crimpen und erst anschliessend ins Steckergehäuse zu bringen, ist sehr aufwändig und in automatisierter Form nur mit enormem Aufwand lösbar.

Die Aufgabe der Erfindung besteht darin, einen Stecker mit länglichen, aber gebogenen Kontakten auf einfache, kostengünstige und reproduzierbare Weise herzustellen. Die Lösung soll sich durch Prozesssicherheit, Genauigkeit und hohe Produktivität auszeichnen.

Diese Aufgabe wird durch ein Verfahren gemäss Anspruch 1 gelöst, welches folgende Schritte umfasst:
Einbringen von vorderen Abschnitten der Kontakte in Kontaktaufnahmen eines Steckergehäuseteils;
Halten des Steckergehäuseteils durch eine erste Halteeinrichtung einer Steckerfertigungsvorrichtung;
Halten von hinteren Abschnitten der Kontakte durch eine zweite Halteeinrichtung der Steckerfertigungsvorrichtung;
relatives Verschwenken der ersten Halteeinrichtung mit dem von ihr gehaltenen Steckergehäuseteil zur zweiten Halteeinrichtung mit den von ihr gehaltenen Kontakten, wodurch eine Biegung der Längsachse der Kontakte im Bereich zwischen ihren vorderen Abschnitten und ihren hinteren Abschnitten erfolgt.

Gemäss Erfindung werden während des Einbringens der vorderen Abschnitte der Kontakte in Kontaktaufnahmen des Steckergehäuseteils der Steckergehäuseteil von der ersten Halteeinrichtung gehalten wird, die Kontakte von der zweiten Haltevorrichtung gehalten werden und die erste Halteeinrichtung und die zweite Halteeinrichtung relativ aufeinander zu bewegt. Die Halteeinrichtungen werden vorteilhafterweise nicht nur zum Biegen der Kontakte verwendet, sondern zuvor auch zum Einbringen der vorderen Abschnitte in das Steckergehäuseteil.

In einer bevorzugten Ausführungsform bleibt die zweite Halteeinrichtung während des relativen Verschwenkens stationär und die erste Halteeinrichtung wird bewegt. Alternativ kann auch die erste Halteeinrichtung stationär bleiben und die erste Halteeinrichtung wird bewegt, was eine konstruktive Vereinfachung der Vorrichtung als auch der Steuerung des Verfahrens ermöglicht, oder es werden beiden Halteeinrichtungen bewegt. Das Verschwenken erfolgt vorzugsweise um eine Schwenkachse, an der eine der beiden Halteeinrichtungen schwenkbar gelagert ist. Das relative Verschwenken könnte jedoch auch eine translatorische Bewegungskomponente beinhalten.

Bevorzugt sind die Kontakte vor dem Einbringen ihrer vorderen Abschnitte in Kontaktaufnahmen des Steckergehäuseteils jeweils mit ihren hinteren Abschnitten bereits an elektrischen Leitungen eines Kabels befestigt. Der Stecker wird dabei direkt an einem vorbereiteten Kabel gefertigt. Das Endprodukt ist ein fertiger Stecker, der bereits mit einem Kabel verbunden ist. Durch das Kabel können die an seinem Ende angebrachten Kontakte wesentlich leichter in die Steckerfertigungsvorrichtung eingebracht und dort positioniert werden. Der Crimp-Vorgang zur Befestigung der Kontakte an den Leitungen des Kabels kann daher ohne Behinderung durch das Steckergehäuse bereits in einem vorhergehenden Arbeitsschritt erfolgen.

Bevorzugt sind die Kontakte Crimp-Kontakte, deren hintere Abschnitte Crimp-Verbindungen ausbilden. Dadurch kann eine zuverlässige elektrische und mechanische Verbindung mit den Leitungen eines Kabels hergestellt werden. Ausserdem sind längliche Crimp-Kontakte in beliebiger Form und Grösse auf dem Markt erhältlich bzw. kostengünstig herstellbar. Das Biegen der Crimp-Kontakte erfolgt vorzugsweise im Bereich zwischen dem vorderen Abschnitt und dem hinteren Abschnitt, sodass die hinteren, an eine Leitung angrenzenden Abschnitte der Crimp-Kontakte zur Längsachse der Kontaktaufnahmen, in die die vorderen Abschnitte eingeschoben sind, geneigt ist, vorzugsweise um etwa 90°. (Die Biegeachse verläuft dabei quer zur Längserstreckung des Crimp-Kontaktes).

Mit der vorliegenden Lösung werden die Kontakte in das Steckergehäuseteil eingeführt, wenn sie noch gerade sind, was bedeutend einfacher und prozesssicherer ist. Der Steckergehäuseteil wird beim Biegevorgang im Zusammenwirken mit der ersten Halteeinrichtung als Hilfswerkzeug genutzt. Ein grosser Vorteil der Erfindung besteht darin, dass die einem Stecker zugeordneten Kontakte nicht einzeln, sondern gemeinsam und gleichzeitig in einem Arbeitsschritt gebogen werden können.

Bevorzugt bilden die vorderen Abschnitte der Kontakte Steckerkontakte des zu fertigenden Steckers. Die vorderen Abschnitte der Kontakte können als weiblicher Steckerkontakt, insbesondere als Hülse, oder männlicher Steckerkontakt, insbesondere als Stift, ausgebildet sein. Das Steckergehäuseteil, aus dem das fertige Steckergehäuse entsteht, kann daher zur Gänze aus nichtleitendem Material, insbesondere Kunststoff, ausgebildet sein.

Bevorzugt erfolgt das Einbringen der vorderen Abschnitte der Kontakte in Kontaktaufnahmen des Steckergehäuseteils durch eine Relativbewegung des Steckergehäuseteils zu den Kontakten in einer zur Längsachse der - anfänglich noch geraden - Kontakte parallelen Richtung. Alle im Steckergehäuse unterzubringenden Kontakte können dadurch in einem einzigen translatorischen Bewegungsvorgang in das Steckergehäuseteil eingebracht werden.

Bevorzugt umfasst der Steckergehäuseteil zumindest einen Flügel, der nach dem relativen Verschwenken der Halteeinrichtungen zugeklappt wird, um ein geschlossenes Steckergehäuse zu bilden, wobei vorzugsweise der Flügel eine auf die Kontur des gebogenen Kontaktes abgestimmte Formgebung aufweist. Der integral am Steckergehäuseteil ausgebildete Flügel ist zunächst noch in aufgefaltetem Zustand, um den Biegevorgang und die gegebenenfalls dafür benötigten Werkzeuge nicht zu behindern. Erst nach dem Biegen der Kontakte wird der zumindest eine Flügel zugeklappt, um die verbleibenden Abschnitte der Kontakte abzudecken und somit ein geschlossenes Steckergehäuse zu bilden. Vorzugsweise umfasst der Steckergehäuseteil zwei, in entgegengesetzte Richtungen abragende Flügel, die aufeinander zu geklappt werden.

Bevorzugt werden die Kontakte vor dem Einbringen ihrer vorderen Abschnitte in die Kontaktaufnahmen des Steckergehäuseteils im Wesentlichen parallel zueinander ausgerichtet, wobei vorzugsweise das parallele Ausrichten unter Zuhilfenahme der zweiten Halteeinrichtung erfolgt. Das parallele Ausrichten erleichtert das Einbringen der noch geraden Kontakte in die Kontaktaufnahmen des Steckergehäuseteils.

Bevorzugt gelangen Kontakte, die einer durch den Biegevorgang definierten Biegeachse näher sind, während des Einbringens ihrer vorderen Abschnitte in die Kontaktaufnahmen des Steckergehäuseteils weniger weit in die Kontaktaufnahmen als Kontakte, die weiter weg von der Biegeachse sind, wobei dies vorzugsweise dadurch erreicht wird, dass die Kontakte unterschiedliche Länge aufweisen. Durch diese Massnahme werden unterschiedliche Biegeradien kompensiert, sodass im fertigen Stecker die vorderen Abschnitte aller Kontakte vollständig in den Kontaktaufnahmen sind.

Bevorzugt werden die Kontakte unter Zuhilfenahme eines Positionierwerkzeuges positioniert, bevor sie durch die zweite Halteeinrichtung gehalten werden, wobei vorzugsweise das Positionierwerkzeug Anschläge aufweist, an denen die vorderen Abschnitte der Kontakte in der für die weitere Verarbeitung korrekten Position anstehen, wobei vorzugsweise die Anschläge als Anschlagsensoren ausgebildet sind. Dadurch kann eine für die weitere Verarbeitung korrekte Position erreicht werden. In der Ausbildung als Anschlagsensoren können die Anschläge das Erreichen der gewünschten Position für jeden einzelnen Kontakt detektieren. Sobald alle Kontakte in der Richtigen Position sind, kann über eine Steuereinrichtung die zweite Halteeinrichtung betätigt werden, um die Kontakte in der gewünschten Position zu fixieren. Alle Kontakte (z.B. vier an der Zahl) werden durch die Sensoren in ihrer Lage erfasst und einzeln durch die Haltereinrichtung geklemmt, sobald sie in der korrekten Position sind.

Bevorzugt erfolgt das Verschwenken derart, dass die Längsachse der Kontakte im fertigen Stecker um zumindest 30°, vorzugsweise um zumindest 45 °, besonders bevorzugt um etwa 90°, gebogen ist. D.h. der hintere Abschnitt ist zum vorderen Abschnitt eines Kontaktes um zumindest 30°, vorzugsweise um zumindest 45°, besonders bevorzugt um etwa 90° geneigt. Besonders bevorzugt und zur Zeit am häufigsten gebraucht sind 90°-Stecker, grundsätzlich sind jedoch auch andere Winkel möglich. Z.B. etwa um 60°, nur um ein Beispiel zu nennen. Um die Endposition bei 90° zu erreichen, erfolgt vorzugsweise zunächst eine Überbiegung von etwas mehr als 90°, um Relaxation zu kompensieren, und anschliessend ein Zurückführen in die Endposition von 90°. In einer bevorzugten Ausführungsform wird nach der Überbiegung zunächst wieder auf einen Winkel-Wert von weniger als 90° gedreht. Erst anschliessend wird die 90° Endposition angefahren. Es hat sich gezeigt, dass der kleinere der beiden Radien dadurch eine exaktere 90°-Biegung annimmt, während der längere der beiden Kontakte von dieser Gegenbewegung unbeeinflusst bleibt. Diese Prozedur ist im Zusammenhang mit anderen Winkelwerten selbstverständlich analog anwendbar.

Die Aufgabe wird auch mit einer Steckerfertigungsvorrichtung zur Fertigung eines Steckers aus einem Steckergehäuse und länglichen Kontakten, gemäss dem Oberbegriff des Anspruchs 12 gelöst, wobei die Kontakte innerhalb des fertigen Steckers eine gebogene Längsachse aufweisen, gelöst, wobei die Steckerfertigungsvorrichtung folgendes aufweist:
eine erste Halteeinrichtung zum Halten eines Steckergehäuseteils mit Kontaktaufnahmen, in die vordere Abschnitte der Kontakte einbringbar sind;
und eine zweite Halteeinrichtung zum Halten von hinteren Abschnitten der Kontakte;
wobei die erste Halteeinrichtung und die zweite Halteeinrichtung relativ zueinander verschwenkbar sind, sodass eine Biegung der Längsachse der Kontakte im Bereich zwischen ihren vorderen Abschnitten und ihren hinteren Abschnitten erfolgt.

Erfindungsgemäss ist eine derartige Vorrichtung dadurch gekennzeichnet, dass die erste Halteeinrichtung und die zweite Halteeinrichtung zum Einbringen von vorderen Abschnitten der Kontakte in die Kontaktaufnahmen des Steckergehäuseteils relativ aufeinander zu bewegbar. Eine translatorische Bewegung genügt somit, um die Kontakte mit ihren vorderen Abschnitten in das Steckergehäuseteil einzubringen.

Die erfindungsgemässe automatisierten Steckerfertigungsvorrichtung hat eine Halteeinrichtung für das Steckergehäuseteil und eine Halteeinrichtung für die hinteren Abschnitte der Kontakte. Vorzugsweise sind die erste Halteeinrichtung und die zweite Halteeinrichtung um zumindest 30°, vorzugsweise um zumindest 45°, besonders bevorzugt um zumindest 90°, relativ zueinander verschwenkbar. Der Steckergehäuseteil wird ins Nest einer Halteeinrichtung eingefügt. Die Halteeinrichtung wird mit dem Steckergehäuseteil zur Klemmung gefahren. Das Kabel wird mit den Kontakten ins Steckergehäuseteil eingefügt. Die Kontakte werden durch eine Zentriereinrichtung zentriert und anschliessend geklemmt. Beim Biegen werden die Halteeinrichtungen relativ zueinander verschwenkt. Die Halteeinrichtungen können formschlüssig und/oder kraftschlüssig mit den von ihnen gehaltenen Teilen zusammenwirken. Es ist selbstverständlich möglich und bevorzugt, wenn Steckergehäuseteil und hintere Kontaktabschnitte bereits während des Einbringens von vorderen Kontaktabschnitten in die Kontaktaufnahmen des Steckergehäuseteils von den Halteeinrichtung gehalten werden. Die Halteeinrichtungen sind relativ zueinander verschwenkbar. Der Steckergehäuseteil umfasst Kontaktaufnahmen zum Aufnehmen bzw. Halten der vorderen Abschnitte der Kontakte. Beim relativen Verschwenken der Halteeinrichtungen bleiben die Kontakte in bzw. durch die Kontaktaufnahmen des Steckergehäuseteils gesichert bzw. fixiert. Die Kontaktaufnahmen sind vorzugsweise längliche, der Form der vorderen Abschnitte der Kontakte angepasste Aufnahmen, die zueinander parallel sind. Sie bilden jeweils eine längliche Durchgangsöffnung, sodass die vorderen Abschnitte der Kontakte gleichzeitig die Steckerkontakte des fertigen Steckers bilden können. Als hinterer Abschnitt eines Kontaktes wird jener Abschnitt bezeichnet, der dazu bestimmt ist, an einer elektrischen Leitung angebracht zu sein bzw. zu werden.

Bevorzugt umfasst die erste Halteeinrichtung einen Greifer, der eine offene Stellung und eine greifende Stellung einnehmen kann. Dadurch ist der Steckergehäuseteil zuverlässig fixiert.

Alternativ oder auch zusätzlich dazu kann die zweite Halteeinrichtung relativ zueinander bewegbare Klemmteile umfassen. Dadurch können die hinteren Abschnitte der Kontakte während des Biegevorgangs fest fixiert werden.

Bevorzugt weist die Steckerfertigungsvorrichtung ein relativ zur zweiten Halteeinrichtung bewegbares Positionierwerkzeug zum Positionieren der Kontakte in der zweiten Halteeinrichtung auf.

Gemäss einer weiteren Ausführungsform kann das Positionierwerkzeug Anschläge für die die vorderen Abschnitte der Kontakte aufweisen, wobei vorzugsweise die Anschläge als Anschlagsensoren ausgebildet sind.

Bevorzugt ist zumindest ein Anschlag des Positionierwerkzeuges relativ zu einem anderen Anschlag des Positionierwerkzeuges zurückversetzt. Dadurch können durch eine anfängliche zurückversetzte Positionierung eines oder mehrerer Kontakte unterschiedliche Biegeradien kompensiert werden.

Bevorzugt weist die Steckerfertigungsvorrichtung ein Umklappwerkzeug zum Zuklappen eines Flügels eines Steckergehäuseteils nach dem relativen Verschwenken der Halteeinrichtungen auf, um ein geschlossenes Steckergehäuse zu bilden. Dadurch kann auch das abschliessende Fertigstellen des Steckergehäuses automatisiert erfolgen. Das Umklappwerkzeug umfasst zu diesem Zweck einen Mitnehmer, der den Flügel in seine zugeklappte Position drückt. Die Zentrierungseinrichtung wird geöffnet und die zweite Halteeinrichtung aus dem Arbeitsbereich weggeschoben, um Platz für die Umklappeinrichtung zu schaffen. Letztere wird in Position gebracht und schliesst mit einem linken und rechten Mitnehmer, die als Schwenkarm ausgebildet sind, die Flügel des Steckergehäuseteil zu einem geschlossenen Steckergehäuse. Die Umklappeinrichtung wird anschliessend aus dem Arbeitsbereich gefahren und das mit einem Stecker bestückte Kabel kann aus der Steckerfertigungsvorrichtung entnommen werden.

Bevorzugt weist die Steckerfertigungsvorrichtung zur Definition einer Biegelinie zwischen den vorderen Abschnitten und den hinteren Abschnitten der Kontakte zumindest eine Matritze auf, die in den Biegebereich bewegbar ist. Unter der Biegelinie wird die gebogene Kontur der Kontakte nach dem Biegevorgang verstanden. Dadurch wird der Biegevorgang noch zuverlässiger.

Weitere mögliche und vorteilhafte Ausführungsformen der Steckerfertigungsvorrichtung können eine Zentriervorrichtung aufweisen, um die Kontakte in Bezug auf das Steckergehäuseteil zu zentrieren, oder auch mindestens einen ersten Schieber, der nach dem Biegevorgang axial zu den vorderen Abschnitten der Kontakte bewegbar ist und durch diese Bewegung den vorderen Abschnitt zumindest eines Kontaktes vollständig in das Steckergehäuseteil drückt, wobei vorzugsweise der erste Schieber eine dem Biegeradius des Kontaktes angepasste Kontur aufweist. In einer weiteren möglichen Ausführungsform umfasst die Steckerfertigungsvorrichtung mindestens einen zweiten Schieber, der nach dem Biegevorgang axial zu den hinteren Abschnitten der Kontakte bewegbar ist und durch diese Bewegung den vorderen Abschnitt zumindest eines Kontaktes, vorzugsweise an einem am Kontakt ausgebildeten Bund, fixiert.

Vorteilhafte Weiterbildungen sind in den Figuren und in den abhängigen Patentansprüchen dargelegt.

Weitere Vorteile, Merkmale und Einzelheiten der Erfindung ergeben sich aus der nachfolgenden Beschreibung, in der unter Bezugnahme auf die Zeichnungen Ausführungsbeispiele der Erfindung beschrieben sind. Dabei können die in den Ansprüchen und in der Beschreibung erwähnten Merkmale jeweils einzeln für sich oder in beliebiger Kombination erfindungswesentlich sein.

Die Bezugszeichenliste ist Bestandteil der Offenbarung. Die Figuren werden zusammenhängend und übergreifend beschrieben. Gleiche Bezugszeichen bedeuten gleiche Bauteile, Bezugszeichen mit unterschiedlichen Indices geben funktionsgleiche oder ähnliche Bauteile an.

Es zeigen dabei:
- Fig. 1: eine erfindungsgemässe Steckerfertigungsvorrichtung beim Positionieren der Kontakte,
- Fig. 2: die Vorrichtung aus Fig. 1 mit der Halteeinrichtung für den Steckergehäuseteil,
- Fig. 3: die Vorrichtung aus Fig. 2 beim Einbringen der Kontakte in die Kontaktaufnahmen des Steckergehäuses,
- Fig. 4: die Vorrichtung aus Fig. 3 nach dem relativen Verschwenken der Haltevorrichtungen,
- Fig. 5: die Vorrichtung aus Fig. 4 beim Zuklappen eines Flügels des Steckergehäuseteils durch ein Umklappwerkzeug,
- Fig. 6: einen Schnitt durch einen fertigen Stecker,
- Fig. 7 bis 16: die einzelnen Schritte der Steckerfertigung im Detail.

Fig. 1 zeigt eine Steckerfertigungsvorrichtung 20, die zum Positionieren von länglichen Kontakten 3 ein Positionierwerkzeug 14 aufweist. Die länglichen Kontakte 3 sind im dargestellten Ausführungsbeispiel Crimp-Kontakte, die jeweils am Ende einer elektrischen Leitung 2 (bzw. Ader) eines Kabels 1 befestigt sind. Die Kontakte 3 weisen jeweils einen vorderen Abschnitt 3a und einen hinteren Abschnitt 3b aus. In der dargestellten bevorzugten Ausführungsform ist der Bereich zwischen den Abschnitten 3a, 3b dünner ausgebildet als die an ihn angrenzenden vorderen und hinteren Abschnitte 3a, 3b, wodurch das nachfolgende Biegen erleichtert wird. Die hinteren Abschnitte 3b bilden jeweils mit dem Ende der elektrischen Leitungen 2 elektrisch leitende Crimp-Verbindungen.

In Fig. 1 werden die länglichen Kontakte 3, die zunächst noch gerade sind bzw. eine gerade Längsachse 23 (angedeutet durch die strichlierte Linie) aufweisen, in die Steckerfertigungsvorrichtung 20 eingeführt (entlang des vertikalen Pfeiles), bis die vorderen Abschnitte 3a an Anschlägen 4 des in Position gebrachten Positionierwerkzeuges 14 anstehen. Das Positionierwerkzeug 14 ist dabei innerhalb der Steckerfertigungsvorrichtung 20 bewegbar (schematisch angedeutet durch den vertikalen Doppelpfeil), um aus dem Arbeitsbereich in eine Warteposition gefahren werden zu können und umgekehrt.

Das Einführen der Kontakte 3 in die Steckerfertigungsvorrichtung 20 kann durch eine Bewegung des Kabels 1 z.B. per Hand oder durch eine eigens dafür vorgesehene Transporteinrichtung erfolgen.

Vorzugsweise sind die Anschläge 4 als Anschlagssensor(en) ausgebildet, d.h. sie registrieren, sobald die Kontakte 3 an ihnen anstehen und somit die für die weitere Verarbeitung korrekte Position einnehmen. Die Anschlagsensoren wirken mit einer (nicht näher dargestellten) Steuereinrichtung zusammen, die bei Erreichen der Anschlagsposition der Kontakte 3 eine zweite Halteeinrichtung 21 betätigt.

Die zweite Halteeinrichtung 21 besteht in der dargestellten Ausführungsform aus zwei gegenüberliegenden betätigbaren Klemmteilen 5, die die eingeführten Kontakte 3 einschliessen, und einem zwischen den Kontakten 3 (bzw. zwischen den Klemmen 5) einführbaren Gegenstück 6. Während die Klemmteile 5 entsprechend den waagrechten Doppelpfeilen zwischen einer offenen und einer klemmenden Stellung bewegbar sind, ist das Gegenstück 6 in einer Richtung quer zur Blattebene bewegbar, um in bzw. aus dem Arbeitsbereich zu gelangen.

In einer bevorzugten Ausführungsform sind auch die Klemmteile 5 so wie das Gegenstück 6 bzw. zusammen mit dem Gegenstück 6 quer zur Zeichnungsebene verschiebbar. Beide können auf diese Weise in bzw. aus dem Arbeitsbereich gefahren werden, bevor das Umklappwerkzeug zum Schliessen der Flügel (wird später noch näher erläutert) in den Arbeitsbereich gefahren wird.

Sobald die Kontakte 3 in der korrekten Position angelangt sind, schliessen die Klemmen 5 in Zusammenwirkung mit dem Gegenstück 6 die Kontakte ein, wodurch diese fixiert bzw. gehalten werden. Die zweite Halteeinrichtung 21 ist dabei derart ausgebildet, dass sie die Kontakte 3 in paralleler Ausrichtung zueinander hält.

Fig. 2 zeigt nun eine nachfolgende Arbeitsstellung der Steckerfertigungsvorrichtung 20. In dieser Stellung ist bereits eine erste Halteeinrichtung 15 (in Fig. 1 noch nicht gezeigt) in den Arbeitsbereich gefahren worden, während das Positionierwerkzeug 14 in einer Warteposition verharrt. Die Halteeinrichtung 15 ist als Greifer mit zwei aufeinander zu bewegbaren Greiferbacken 15a, 15b ausgebildet. In der Stellung der Fig. 2 ist die Halteeinrichtung 15 gerade dabei, ein vorgefertigtes Steckergehäuseteil 7 zu greifen und für den weiteren Verarbeitungsprozess zu halten.

Das Steckergehäuseteil 7 weist Kontaktaufnahmen 17 für das Zusammenwirken mit den Kontakten 3 auf. Im vorliegenden Fall handelt es sich um längliche, der Kontur der vorderen Kontaktabschnitte 3a angepasste Aufnahmen. Seitlich weist das Steckergehäuseteil 7 Flügel 10 auf, die zur Vervollständigung des Gehäuses zugeklappt werden müssen.

In weiterer Folge wird die erste Halteeinrichtung 15 mit dem von ihr gehaltenen Steckergehäuseteil 7 in Richtung der zweiten Halteeinrichtung 21 mit den von ihr gehaltenen Kontakten 3 bewegt, sodass die Kontakte 3 entlang ihrer - noch geraden - Längsachsen 23 in die Kontaktaufnahmen 17 gelangen. Wie aus den Fig. 1 bis 3 ersichtlich haben die Kontakte 3 unterschiedliche Länge. Während der rechte Kontakt 3 zur Gänze in eine Kontaktaufnahme 17 gelangt, reicht der linke Kontakt 3 nur bis zu einer gewissen Tiefe in die entsprechende Kontaktaufnahme 17 ein (Fig. 3). Dieser Längenunterschied wird kompensiert durch das nachfolgende Biegen der Kontakte 3 (Fig. 4). Die Schwenkachse 22 ist jene Achse, um die die erste Halteeinrichtung 15 relativ zur zweiten Halteeinrichtung 21 verschwenkt wird, um die Kontakte 3 zu biegen. Die Schwenkbewegung wird durch den gebogenen Pfeil angedeutet.

In der Arbeitsstellung der Fig. 4 ist bereits die erste Halteeinrichtung 15 relativ zur zweiten Halteeinrichtung 21 verschwenkt worden, wodurch eine Biegung der Längsachse 23 der Kontakte 3 im Bereich zwischen ihren vorderen Abschnitten 3a und ihren hinteren Abschnitten 3b erfolgt. Das dargestellte Beispiel zeigt die Fertigung eines 90°-Steckers, bei dem also die vorderen Abschnitte 3a im Vergleich zu den hinteren Abschnitten 3b um im Wesentlichen 90° geneigt sind. Grundsätzlich sind jedoch - je nach Bedarf - auch andere Winkel möglich.

Im dargestellten Beispiel bleibt die zweite Halteeinrichtung 21 während des relativen Verschwenkens stationär, während die erste Halteeinrichtung 15 um eine Schwenkachse 22 rotiert. Selbstverständlich ist es auch möglich, dass die erste Halteeinrichtung 15 mit dem von ihr gehaltenen Steckergehäuseteil 7 stationär bleibt und die zweite Halteeinrichtung 21 bewegt wird. Ebenfalls ist möglich, dass der Schwenkbewegung eine translatorische Bewegung überlagert ist. Der Ausdruck Verschwenken ist dabei im weitesten Sinne zu verstehen.

Im dargestellten Beispiel wird durch die Biegelinie, d.h. die gebogene Kontur der Kontakte 3, eine Biegeachse 16 definiert, die durch den Mittelpunkt des gebogenen Abschnittes geht. Der Biegevorgang kann durch in den Arbeitsbereich eingeschobene Matrizen definiert werden, wodurch sich eine reproduzierbare Formgebung der Kontakte 3 einstellt. Die Wirkung von Matrizen 8 und weiteren Unterstützungen 9 wird anhand der Figuren 11 bis 14 erläutert. Anstelle einer Biegeachse 16 kann sich bei entsprechender Ausbildung der Matritzen 8 auch ein etwas breiterer Biegeachsenbereich, mit z.B. mehreren Biegeachsen, ergeben, z.B. bei einem nicht exakt kreisförmig gebogenem Abschnitt.

In Fig. 4 hat sich bereits ein Umklappwerkzeug 13 der Steckerfertigungsvorrichtung 20 in Warteposition gebracht, um in Fig. 5 eine Arbeitsstellung einzunehmen. Das Umklappwerkzeug 13 weist zumindest einen um eine Schwenkachse 11 schwenkbaren Mitnehmer 12 auf. Dabei wird das Umklappwerkzeug 13 derart positioniert, dass der schwenkbare Mitnehmer 12 auf der Höhe des Flügels 10 gelangt. Durch Verschwenken des Mitnehmers 12 wird der Flügel 10 mitgenommen und zugeklappt, wodurch ein fertiges Gehäuse 18 gebildet wird (Fig. 6). Der Zuklappvorgang der zwei symmetrisch ausgebildeten Flügel 10 ist auch in Fig. 16 dargestellt.

Der fertige Stecker 18 ist in Fig. 6 zu sehen. Während die hinteren Abschnitte 3b Crimp-Verbindungen zu den elektrischen Leitungen 2 eines Kabels 1 darstellen, bilden die vorderen Abschnitte 3a die Kontakte des fertigen Steckers 18. Das Steckergehäuseteil 7, aus dem das fertige Steckergehäuse 19 entsteht, ist im vorliegenden Beispiel zur Gänze aus elektrisch nicht-leitfähigem Material, vorzugsweise Kunststoff hergestellt. Die vorderen Abschnitte bilden die von aussen zugänglichen Steckerkontakte, insbesondere in Form von Hülsen (weibliche Steckerkontakte) oder aber auch in Form von Stiften (männliche Steckerkontakte).

Im dargestellten Beispiel sind zwei Kontakte 3 im Steckergehäuse 19 zu sehen, jedoch können selbstverständlich auch mehr als zwei Kontakte 3 gleichzeitig zu einem Stecker 18 zusammengefügt werden.

Der Übersichtlichkeit halber wurden in den Fig. 1 bis 5 die einzelnen Halteeinrichtungen 15, 21 und Hilfswerkzeuge 13, 14 ohne die sie haltenden bzw. verfahrenden Träger dargestellt. Die Träger können z.B. entlang von Führungen verfahrbar und/oder um Schwenkachsen schwenkbar gelagert sein.

Anhand der Figuren 7 bis 16 werden nun die einzelnen Verarbeitungsschritte im Detail beschrieben, wobei - der Übersichtlichkeit wegen - Komponenten der Steckerfertigungsvorrichtung 20 weggelassen werden.

In einem ersten (nicht dargestellten) Schritt wird das Steckergehäuseteil 7 in die erste Halteerinrichtung 15 eingelegt.

In einem zweiten Schritt werden die Kontakte 3, die bereits an die Leitungen 2 bzw. Litzen eines Kabels 1 gecrimpt sind, in Richtung Positionierwerkzeug bewegt (Fig. 7) und jeweils einzeln von einem als Anschlagsensor ausgebildeten Anschlag 4 auf das Erreichen ihrer Endposition abgefragt.

Eine mit den Sensoren verbundene (nicht dargestellte) Steuereinrichtung steuert die Klemmteile 5, welche die Kontakte 3 gegen einen fixen Körper als Gegenstück 6 drückt und diese so gegen Verdrehen und Verrutschen sichert (Fig. 8).

Im Weiteren wird der Steckergehäuseteil 7 auf die Kontakte 3 (z.B. vier an der Zahl) geschoben (Fig. 9). Dabei wird zunächst nur der lange Kontakt 3 vollständig in die Kontaktaufnahme 17 eingeführt (Fig. 10), während der kurze Kontakt 3 nur teilweise in die entsprechende Kontaktaufnahme 17 ragt.

Unter Zuhilfenahme des Steckergehäuseteils 7 werden die Kontakte 3 um einen vorgegebenen Winkel, vorzugsweise um 90°, gebogen. Der kurze Kontakt 3 gleitet dabei in seine endgültige Position in der entsprechenden Kontaktaufnahme (Fig. 11 bis 14).

In den Biegebereich eingeführte Matrizen 8 unterstützen die Kontakte 3 während des Biegevorgangs, sodass diese einen definierten Biegeradius bzw. Biegeradien erhalten.

Optional kann der lange Kontakt 3 eine zusätzliche Unterstützung 9 erhalten, welche bei einem Winkel von z.B. etwa 45° eingeschoben wird (Fig. 13 und 14). Auf diese Art ergibt sich ein exakterer Radius über die gesamte Länge der Biegung.

Nachdem die Kontakte gebogen sind, werden die äusseren, langen Kontakte 3 in die Endlage gedrückt und anschliessend am Bund fixiert (Fig. 15). Hierzu werden schmale Schieber verwendet. Diese werden in schematischer Weise durch die Pfeile angedeutet, die gleichzeitig auch ihre Bewegungsrichtung zeigen. Die Schieber können auf einem eigenen Werkzeug sitzen, oder an einem bereits zuvor beschriebenen Werkzeug integriert sein.

Ein bzw. mehrere erste Schieber (senkrechter Pfeil), welche(r) axial zu den vorderen Abschnitten 3a der Kontakte 3 läuft/laufen, weist/weisen eine dem Biegeradius angepasste Kontur auf. Mit dieser werden die beiden äusseren Kontakte in die bestimmungsgemässe Endlage im Steckergehäuseteil 7 gedrückt.

Anschliessend fährt ein zweiter Schieber (waagrechter Pfeil) axial zu den hinteren Abschnitten 3b mit kleinen Nasen über den Bund des Kontaktes 3, so dass dieser sich nicht mehr axial zu den vorderen Abschnitten 3a aus dem Steckergehäuseteil 7 bewegen kann. Der/Die erste(n) Schieber fährt/fahren jetzt wieder aus dem Eingriff und gibt/geben den Arbeitsbereich für das Umschwenken der (Schwenk)Flügel 10 frei.

Der zweite Schieber ist so ausgebildet, das er während des Schliessvorgangs im Eingriff bleiben kann. Ein Herausspringen der Kontakte ist so unmöglich. Das Steckergehäuseteil 7 kann zu diesem Zweck entsprechende Aussparungen für die Nasen der Schieber aufweisen.

Gemäss Fig. 16 werden die beidseits vom Steckergehäuseteil 7 abragenden Flügel 10 um die vorliegendenfalls vier gebogenen Kontakte 3 geschlossen, wodurch sich ein fertiges, geschlossenes Gehäuse 19 ergibt (Fig. 6). Die gebogenen Abschnitte der Kontakte 3 befindet sich dabei innerhalb des Gehäuses 19.

Als Alternative zu den bereits integral am Steckergehäuseteil 7 ausgebildeten Flügel 10 könnten in einem abschliessenden Verfahrensschritt gesonderte Abdeckungen am Steckergehäuseteil 7 angebracht werden, die das Steckergehäuseteil 7 zu einem vollständigen und geschlossenen Steckergehäuse 18 ergänzen.

Anschliessend kann das fertige Produkt, d.h. Kabel mit daran gefertigtem Stecker, aus den Halteeinrichtungen entnommen werden.

Die Erfindung ist nicht auf die beschriebenen Ausführungsformen beschränkt. So können zusätzliche Hilfswerkzeuge wie eine Zentriereinrichtung zum Zentrieren der Kontakte in Bezug auf den Steckergehäuseteil, eine Fixiereinrichtung zum Fixieren der Kontakte in einer Endlage in den Kontaktaufnahmen des Steckergehäuseteils und/oder weitere Hilfswerkzeuge vorgesehen sein.

### Bezugszeichenliste

- 1: Kabel
- 2: Leitung
- 3: länglicher Kontakt
- 3a: vorderer Abschnitt des Kontaktes 3
- 3b: hinterer Abschnitt des Kontaktes 3
- 4: Anschlag
- 5: Klemmteil
- 6: Gegenstück
- 7: Steckergehäuseteil
- 8: Matrize
- 9: Unterstützung
- 10: Flügel des Steckergehäuseteils 7
- 11: Schwenkachse des Mitnehmers 12
- 12: Mitnehmer
- 13: Umklappwerkzeug
- 14: Positionierwerkzeug
- 15: erste Halteeinrichtung
- 16: Biegeachse
- 17: Kontaktaufnahme
- 18: Stecker
- 19: Steckergehäuse
- 20: Steckerherstellvorrichtung
- 21: zweite Halteeinrichtung
- 22: Schwenkachse
- 23: Längsachse des Kontaktes 3

## Patentansprüche

1. Verfahren zur Fertigung eines Steckers (18) aus einem Steckergehäuse (19) und länglichen Kontakten (3), wobei die Kontakte (3) innerhalb des fertigen Steckers (18) eine gebogene Längsachse (23) aufweisen, umfassend das
Einbringen von vorderen Abschnitten (3a) der Kontakte (3) in Kontaktaufnahmen (17) eines Steckergehäuseteils (7);
Halten des Steckergehäuseteils (7) durch eine erste Halteeinrichtung (15) einer Steckerfertigungsvorrichtung (20);
Halten von hinteren Abschnitten (3b) der Kontakte (3) durch eine zweite Halteeinrichtung (21) der Steckerfertigungsvorrichtung (20); sowie das
relative Verschwenken der ersten Halteeinrichtung (15) mit dem von ihr gehaltenen Steckergehäuseteil (7) gegenüber der zweiten Halteeinrichtung (21) mit den von ihr gehaltenen Kontakten (3), wodurch eine Biegung der Längsachse (23) der Kontakte (3) im Bereich zwischen ihren vorderen Abschnitten (3a) und ihren hinteren Abschnitten (3b) erfolgt, **dadurch gekennzeichnet, dass**
während des Einbringens der vorderen Abschnitte (3a) der Kontakte (3) in Kontaktaufnahmen (17) des Steckergehäuseteils (7) der Steckergehäuseteil (7) von der ersten Halteeinrichtung (15) gehalten wird, die Kontakte (3) von der zweiten Haltevorrichtung (21) gehalten werden und die erste Halteeinrichtung (21) und die zweite Halteeinrichtung (15) relativ aufeinander zu bewegt werden.

2. Verfahren nach Anspruch 1, **dadurch gekennzeichnet, dass** die zweite Halteeinrichtung (21) während des relativen Verschwenkens stationär bleibt und die erste Halteeinrichtung (15) bewegt wird.

3. Verfahren nach Anspruch 1 oder 2, **dadurch gekennzeichnet, dass** die Kontakte (3) vor dem Einbringen ihrer vorderen Abschnitte (3a) in Kontaktaufnahmen (17) des Steckergehäuseteils (7) jeweils mit ihren hinteren Abschnitten (3b) bereits an elektrischen Leitungen (2) eines Kabels (1) befestigt sind.

4. Verfahren nach einem der Ansprüche 1 bis 3, **dadurch gekennzeichnet, dass** die Kontakte (3) Crimp-Kontakte sind, deren hintere Abschnitte (3b) Crimp-Verbindungen ausbilden.

5. Verfahren nach einem der Ansprüche 1 bis 4, **dadurch gekennzeichnet, dass** die vorderen Abschnitte (3a) der Kontakte (3) die Steckerkontakte des zu fertigenden Steckers (18) bilden.

6. Verfahren nach einem der vorangehenden Ansprüche, **dadurch gekennzeichnet, dass** das Einbringen der vorderen Abschnitte (3a) der Kontakte (3) in Kontaktaufnahmen (17) des Steckergehäuseteils (7) durch eine Relativbewegung des Steckergehäuseteils (7) zu den Kontakten (3) in einer zur Längsachse der Kontakte (3) parallelen Richtung erfolgt.

7. Verfahren nach einem der vorangehenden Ansprüche, **dadurch gekennzeichnet, dass** der Steckergehäuseteil (7) zumindest einen Flügel (10) umfasst, der nach dem relativen Verschwenken der Halteeinrichtungen (15, 21) zugeklappt wird, um ein geschlossenes Steckergehäuse (19) zu bilden, wobei vorzugsweise der Flügel (10) eine auf die Kontur des gebogenen Kontaktes (3) abgestimmte Formgebung aufweist.

8. Verfahren nach einem der vorangehenden Ansprüche, **dadurch gekennzeichnet, dass** die Kontakte (3) vor dem Einbringen ihrer vorderen Abschnitte (3a) in die Kontaktaufnahmen (17) des Steckergehäuseteils (7) im Wesentlichen parallel zueinander ausgerichtet werden, wobei vorzugsweise das parallele Ausrichten unter Zuhilfenahme der zweiten Halteeinrichtung (21) erfolgt.

9. Verfahren nach einem der vorangehenden Ansprüche, **dadurch gekennzeichnet, dass** Kontakte (3), die einer durch den Biegevorgang definierten Biegeachse (16) näher sind, während des Einbringens ihrer vorderen Abschnitte (3a) in die Kontaktaufnahmen (17) des Steckergehäuseteils (7) weniger weit in die Kontaktaufnahmen (17) gelangen als Kontakte (3), die weiter weg von der Biegeachse (16) sind, wobei dies vorzugsweise dadurch erreicht wird, dass die Kontakte (3) unterschiedliche Länge aufweisen.

10. Verfahren nach einem der vorangehenden Ansprüche, **dadurch gekennzeichnet, dass** das die Kontakte (3) unter Zuhilfenahme eines Positionierwerkzeuges (14) positioniert werden, bevor sie durch die zweite Halteeinrichtung (21) gehalten werden, wobei vorzugsweise das Positionierwerkzeug (14) Anschläge (4) aufweist, an denen die vorderen Abschnitte (3a) der Kontakte (3) in der für die weitere Verarbeitung korrekten Position anstehen, wobei vorzugsweise die Anschläge (4) als Anschlagsensoren ausgebildet sind.

11. Verfahren nach einem der vorangehenden Ansprüche, **dadurch gekennzeichnet, dass** das Verschwenken derart erfolgt, dass die Längsachse der Kontakte (3) im fertigen Stecker (19) um zumindest 30°, vorzugsweise um zumindest 45 °, besonders bevorzugt um etwa 90°, gebogen ist.

12. Steckerfertigungsvorrichtung (20), die einen Stecker (18) aus einem
Steckergehäuse (19) und länglichen Kontakten (3) nach dem Verfahren gemäß einem der Ansprüche 1-11 fertigt, wobei die Kontakte (3) innerhalb des fertigen Steckers (18) eine gebogene Längsachse (23) aufweisen, mit
- einer ersten Halteeinrichtung (15) zum Halten eines Steckergehäuseteils (7) mit Kontaktaufnahmen (17), in die vordere Abschnitte (3a) der Kontakte (3) einbringbar sind;
- und einer zweiten Halteeinrichtung (21) zum Halten von hinteren Abschnitten (3b) der Kontakte (3);
wobei die erste Halteeinrichtung (15) und die zweite Halteeinrichtung (21) relativ zueinander verschwenkbar sind, sodass eine Biegung der Längsachse (23) der Kontakte (3) im Bereich zwischen ihren vorderen Abschnitten (3a) und ihren hinteren Abschnitten (3b) erfolgt, **dadurch gekennzeichnet, dass**:
die erste Halteeinrichtung (15) und die zweite Halteeinrichtung (21) zum Einbringen von vorderen Abschnitten (3a) der Kontakte (3) in die Kontaktaufnahmen (17) des Steckergehäuseteils (7) relativ aufeinander zu bewegbar sind.

13. Vorrichtung nach Anspruch 12, **dadurch gekennzeichnet, dass** die erste Halteeinrichtung (15) einen Greifer umfasst, der eine offene Stellung und eine greifende Stellung einnehmen kann.

14. Verfahren nach einem der Ansprüche 12 oder 13, **dadurch gekennzeichnet, dass** die zweite Halteeinrichtung (21) relativ zueinander bewegbare Klemmteile (5) umfasst.

15. Vorrichtung nach einem der Ansprüche 12 bis 14, **dadurch gekennzeichnet, dass** die Steckerfertigungsvorrichtung (20) ein relativ zur zweiten Halteeinrichtung (21) bewegbares Positionierwerkzeug (14) zum Positionieren der Kontakte (3) in der zweiten Halteeinrichtung (21) aufweist.

16. Vorrichtung nach Anspruch 15, **dadurch gekennzeichnet, dass** das Positionierwerkzeug (14) Anschläge (4) für die die vorderen Abschnitte (3a) der Kontakte (3) aufweist, und wobei vorzugsweise die Anschläge (4) als Anschlagsensoren ausgebildet sind.

17. Vorrichtung nach Anspruch 16, **dadurch gekennzeichnet, dass** zumindest ein Anschlag (4) des Positionierwerkzeuges (14) relativ zu einem anderen Anschlag (4) des Positionierwerkzeuges (14) zurückversetzt ist.

18. Vorrichtung nach einem der Ansprüche 12 bis 17, **dadurch gekennzeichnet, dass** die Steckerfertigungsvorrichtung (20) ein Umklappwerkzeug (13) zum Zuklappen eines Flügels (10) eines Steckergehäuseteils (7) nach dem relativen Verschwenken der Halteeinrichtungen (15, 21) aufweist, um ein geschlossenes Steckergehäuse (19) zu bilden.

19. Vorrichtung nach einem der Ansprüche 12 bis 18, **dadurch gekennzeichnet, dass** die Steckerfertigungsvorrichtung (20) zur Definition einer Biegelinie zwischen den vorderen Abschnitten (3a) und den hinteren Abschnitten (3b) der Kontakte (3) zumindest eine Matritze (8) aufweist, die in den Biegebereich bewegbar ist.

## Claims

1. A method for the production of a plug (18) from a plug housing (19) and elongated contacts (3), wherein the contacts (3) have a curved longitudinal axis (23) within the finished plug (18), comprising the
introduction of front sections (3a) of the contacts (3) in contact supports (17) of a plug housing element (7);
holding of the plug housing element (7) by means of a first holding device (15) of a plug production device (20);
holding of the rear sections (3b) of the contacts (3) by means of a second holding device (21) of the plug production device (20); and also the
pivoting of the first holding device (15) with the plug housing element (7) held by the latter relative to the second holding device (21) with the contacts (3) held by the latter, whereby a bending of the longitudinal axis (23) of the contacts (3) takes place in the region between its front sections (3a) and its rear sections (3b), **characterised in that**
during the introduction of the front sections (3a) of the contacts (3) into contact supports (17) of the plug housing element (7), the plug housing element (7) is held by the first holding device (15), the contacts (3) are held by the second holding device (21) and the first holding device (21) and the second holding device (15) are moved relative to one another and towards each other.

2. The method in accordance with claim 1, **characterised in that** during the relative pivotal movement the second holding device (21) remains stationary, and the first holding device (15) is moved.

3. The method in accordance with claim 1 or 2, **characterised in that** the contacts (3), before the introduction of their front sections (3a) into contact supports (17) of the plug housing element (7), are already attached by each of their rear sections (3b) to electrical conductors (2) of a cable (1).

4. The method in accordance with one of the claims 1 to 3, **characterised in that** the contacts (3) are crimped contacts, the rear sections (3b) of which form crimped joints.

5. The method in accordance with one of the claims 1 to 4, **characterised in that** the front sections (3a) of the contacts (3) form the plug contacts of the plug (18) that is being produced.

6. The method in accordance with one of the preceding claims, **characterised in that** the introduction of the front sections (3a) of the contacts (3) into contact supports (17) of the plug housing element (7) takes place by means of a movement of the plug housing element (7) relative to the contacts (3) in a direction parallel to the longitudinal axis of the contacts (3).

7. The method in accordance with one of the preceding claims, **characterised in that** the plug housing element (7) comprises at least one wing (10), which after the relative pivoting of the holding devices (15, 21) is folded so as to form a closed plug housing (19), wherein the wing (10) preferably has a shape matched to the contour of the curved contact (3).

8. The method in accordance with one of the preceding claims, **characterised in that** the contacts (3), before the introduction of their front sections (3a) into the contact supports (17) of the plug housing element (7), are aligned essentially parallel to one another, wherein the parallel alignment preferably takes place with the aid of the second holding device (21).

9. The method in accordance with one of the preceding claims, **characterised in that** contacts (3) that are nearer to a bending axis (16) defined by the bending process, during the introduction of their front sections (3a) into the contact supports (17) of the plug housing element (7), enter less far into the contact supports (17) than contacts (3) that are further away from the bending axis (16), wherein this is preferably achieved **in that** the contacts (3) have different lengths.

10. The method in accordance with one of the preceding claims, **characterised in that** the contacts (3) are positioned with the aid of a positioning tool (14) before they are held by the second holding device (21), wherein the positioning tool (14) preferably has stops (4), on which the front sections (3a) of the contacts (3) are lined up in the correct position for further processing, wherein the stops (4) are preferably designed as stop sensors.

11. The method in accordance with one of the preceding claims, **characterised in that** the pivoting process takes place such that the longitudinal axis of the contacts (3) in the finished plug (19) is curved through at least 30°, preferably through at least 45°, particularly preferably through approximately 90°.

12. A plug production device (20), which produces a plug (18) from a plug housing (19) and elongated contacts (3) in accordance with the method in accordance with one of the claims 1 to 11, wherein within the finished plug (18) the contacts (3) have a curved longitudinal axis, (23), with
- a first holding device (15) for purposes of holding a plug housing element (7) with contact supports (17), into which front sections (3a) of the contacts (3) can be introduced;
- and a second holding device (21) for purposes of holding rear sections (3b) of the contacts (3) ;
wherein the first holding device (15) and the second holding device (21) can be pivoted relative to one another, such that a bending of the longitudinal axis (23) of the contacts (3) takes place in the region between its front sections (3a) and its rear sections (3b), **characterised in that**
the first holding device (15) and the second holding device (21) can be moved relative to one another and towards each other for purposes of introducing front sections (3a) of the contacts (3) into the contact supports (17) of the plug housing element (7).

13. The device in accordance with claim 12, **characterised in that** the first holding device (15) comprises a gripper, which can assume an open position and a gripping position.

14. The method in accordance with one of the claims 12 or 13, **characterised in that** the second holding device (21) comprises clamping elements (5) that can be moved relative to one another.

15. The device in accordance with one of the claims 12 to 14, **characterised in that** the plug production device (20) has a positioning tool (14) that can be moved relative to the second holding device (21) for purposes of positioning the contacts (3) in the second holding device (21).

16. The device in accordance with claim 15, **characterised in that** the positioning tool (14) has stops (4) for the front sections (3a) of the contacts (3), and wherein the stops (4) are preferably designed as stop sensors.

17. The device in accordance with claim 16, **characterised in that** at least one stop (4) of the positioning tool (14) is displaced rearwards relative to another stop (4) of the positioning tool (14).

18. The device in accordance with one of the claims 12 to 17, **characterised in that** the plug production device (20) has a folding tool (13) for purposes of folding a wing (10) of a plug housing element (7), after the relative pivoting of the holding devices (15, 21), so as to form a closed plug housing (19).

19. The device in accordance with one of the claims 12 to 18, **characterised in that** the plug production device (20) has at least one female mould (8) for purposes of defining a bending line between the front sections (3a) and the rear sections (3b) of the contacts (3), which mould (8) can be moved into the bending region.

## Revendications

1. Procédé destiné à fabriquer un connecteur (18) en un boîtier de connecteur (19) et des contacts (3) allongés, les contacts (3) comportant à l'intérieur du connecteur (18) fini un axe longitudinal (23) curviligne, comprenant
l'introduction des sections antérieures (3a) des contacts (3) dans des logements pour contacts (17) d'une partie du boîtier de connecteur (7);
le maintien de la partie de boîtier de connecteur (7) par un premier système de maintien (15) d'un dispositif de fabrication de connecteurs (20) ;
le maintien de sections postérieures (3b) des contacts (3) par un deuxième système de maintien (21) du dispositif de fabrication de connecteurs (20) ; ainsi que
le pivotement relatif du premier système de maintien (15) avec la partie de boîtier de connecteur (7) qu'il maintient par rapport au deuxième système de maintien (21) avec les contacts (3) qu'il maintient, suite à quoi il s'effectue une flexion de l'axe longitudinal (23) des contacts (3) dans la région entre leurs sections antérieures (3a) et leurs sections postérieures (3b), **caractérisé en ce que**
pendant l'introduction des sections antérieures (3a) des contacts (3) dans les logements pour contacts (17) de la partie de boîtier de connecteur (7), la partie de boîtier de connecteur (7) est maintenue par le premier système de maintien (15), les contacts (3) sont maintenus par le deuxième système de maintien (21) et le premier système de maintien (21) et le deuxième système de maintien (15) sont déplacés l'un par rapport à l'autre en se rapprochant.

2. Procédé selon la revendication 1, **caractérisé en ce que** pendant le pivotement relatif, le deuxième système de maintien (21) reste stationnaire et le premier système de maintien (15) est déplacé.

3. Procédé selon la revendication 1 ou la revendication 2, **caractérisé en ce qu'**avant l'introduction de leurs sections antérieures (3a) dans des logements pour contacts (17) de la partie de boîtier de connecteur (7), chaque fois par leurs sections postérieures (3b), les contacts (3) sont déjà fixés sur des lignes électriques (2) d'un câble (1).

4. Procédé selon l'une quelconque des revendications 1 à 3, **caractérisé en ce que** les contacts (3) sont des contacts à sertir, dont les sections postérieures (3b) forment des connections serties.

5. Procédé selon l'une quelconque des revendications 1 à 4, **caractérisé en ce que** les sections antérieures (3a) des contacts (3) forment les contacts de connexion du connecteur (18) qui doit être fabriqué.

6. Procédé selon l'une quelconque des revendications précédentes, **caractérisé en ce que** l'introduction des sections antérieures (3a) des contacts (3) dans des logements pour contacts (17) de la partie de boîtier de connecteur (7) s'effectue par un déplacement relatif de la partie de boîtier de connecteur (7) par rapport aux contacts (3), dans une direction parallèle à l'axe longitudinal des contacts (3).

7. Procédé selon l'une quelconque des revendications précédentes, **caractérisé en ce que** la partie de boîtier de connecteur (7) comprend au moins une ailette (10), qui après le pivotement relatif des systèmes de maintien (15, 21) est rabattue en fermeture pour former un boîtier de connecteur (19) fermé, de préférence, l'ailette (10) présentant une conformation adaptée au contour du contact (3) curviligne.

8. Procédé selon l'une quelconque des revendications précédentes, **caractérisé en ce qu'**avant l'introduction de leurs sections antérieures (3a) dans des logements pour contacts (17) de la partie de boîtier de connecteur (7), les contacts (3) sont alignés sensiblement à la parallèle les uns des autres, l'alignement à la parallèle s'effectuant de préférence à l'aide du deuxième système de maintien (21).

9. Procédé selon l'une quelconque des revendications précédentes, **caractérisé en ce que** pendant l'introduction de leurs sections antérieures (3a) dans des logements pour contacts (17) de la partie de boîtier de connecteur (7), des contacts (3), qui sont plus proches d'un axe de cintrage (16) défini par le processus de cintrage arrivent moins loin dans les logements pour contacts (17) que des contacts (3), qui sont plus éloignés de l'axe de cintrage (16) ceci étant obtenu de préférence **en ce que** les contacts (3) présentent différentes longueurs.

10. Procédé selon l'une quelconque des revendications précédentes, **caractérisé en ce que** les contacts (3) sont positionnés à l'aide d'un outil de positionnement (14), avant d'être maintenus par le deuxième système de maintien (21), l'outil de positionnement (14) comportant de préférence des butées (4) sur lesquelles les sections antérieures (3a) des contacts (3) affleurent dans la position correcte pour l'usinage ultérieur, les butées (4) étant conçues de préférence en tant que capteurs de butée.

11. Procédé selon l'une quelconque des revendications précédentes, **caractérisé en ce que** le pivotement s'effectue de telle sorte que l'axe longitudinal des contacts (3) dans le connecteur (19) fini soit cintré d'au moins 30°, de préférence d'au moins 45 °, de manière particulière préférée, d'au moins 90°.

12. Dispositif de fabrication de connecteurs (20) qui fabrique un connecteur (18) en un boîtier de connecteur (19) et des contacts (3) allongés d'après le procédé selon l'une quelconque des revendications 1 à 11, à l'intérieur du connecteur (18) fini, les contacts (3) comportant un axe longitudinal (23) curviligne, avec
- un premier système de maintien (15), destiné à maintenir une partie de boîtier de connecteur (7) avec des logements pour contacts (17), dans lesquels peuvent être introduites des sections antérieures (3a) des contacts (3) ;
- et avec un deuxième système de maintien (21) destiné à maintenir des sections postérieures (3b) des contacts (3) ;
le premier système de maintien(15) et deuxième système de maintien (21) étant susceptibles de pivoter l'un par rapport à l'autre, de sorte qu'un cintrage de l'axe longitudinal (23) des contacts (3) s'effectue dans la région entre leurs sections antérieures (3a) et leurs sections postérieures (3b), **caractérisé en ce que** :
pour l'introduction de sections antérieures (3a) des contacts (3) dans les logements pour contacts (17) de la partie de boîtier de connecteur (7), le premier système de maintien (15) et le deuxième système de maintien (21) sont mobiles l'un vers l'autre en se rapprochant.

13. Dispositif selon la revendication 12, **caractérisé en ce que** le premier système de maintien (15) comprend un grappin qui peut adopter une position ouverte et une position de préhension.

14. Dispositif l'une quelconque des revendications 12 ou 13, **caractérisé en ce que** le deuxième système de maintien (21) comprend des pièces de serrage (5) mobiles l'une par rapport à l'autre.

15. Dispositif selon l'une quelconque des revendications 12 à 14, **caractérisé en ce que** le dispositif de fabrication de connecteurs (20) comporte un outil de positionnement (14) mobile par rapport au deuxième système de maintien (21) pour le positionnement des contacts (3) dans le deuxième système de maintien(21).

16. Dispositif selon la revendication 15, **caractérisé en ce que** l'outil de positionnement (14) comporte des butées (4) pour les sections antérieures (3a) des contacts (3) et de préférence les butées (4) étant conçues en tant que capteurs de butée.

17. Dispositif selon la revendication 16, **caractérisé en ce qu'**au moins une butée (4) de l'outil de positionnement (14) est déportée en arrière par rapport à une autre butée (4) de l'outil de positionnement (14).

18. Dispositif selon l'une quelconque des revendications 12 à 17, **caractérisé en ce que** le dispositif de fabrication de connecteurs (20) comporte un outil à rabattre (13) pour rabattre en fermeture une ailette (10) d'une partie de boiter de connecteur (7) après le pivotement relatif des systèmes de maintien (15, 21) pour former un boîtier de connecteur (19) fermé.

19. Dispositif selon l'une quelconque des revendications 12 à 18, **caractérisé en ce que** pour la définition d'une ligne de flexion entre les sections antérieures (3a) et les sections postérieures (3b) des contacts (3), le dispositif de fabrication de connecteurs (20) comporte au moins une matrice (8) qui est mobile dans la zone de cintrage.
